# FASCICULE DE BREVET EUROPEEN

(11) **EP 2 386 819 B1**
(45) Date de publication et mention de la délivrance du brevet: **16.09.2015**
(21) Numéro de dépôt: 11164938.0
(22) Date de dépôt: 05.05.2011
(51) Int. Cl.: F42B 3/18, F42B 3/113, F42B 3/12

(54) **Dispositif de mise à feu pour un initiateur**
Vorrichtung zum Zünden eines Initialzünders
Firing device for an initiator

(30) Priorité: 10.05.2010 FR 1053627
(43) Date de publication de la demande: 16.11.2011
(73) Titulaire: Institut Franco-Allemand de Recherches de Saint-Louis, 68301 Saint-Louis Cedex (FR)
(72) Inventeur: Ritter, August, 68128, VILLAGE NEUF (FR); Arnold, Thomas, 68510, SIERENTZ (FR); Moulard, Henry, 68300, SAINT-LOUIS LA CHAUSSEE (FR)
(74) Mandataire: Novagraaf Technologies

(56) Documents cités:
- WO-A1-2008/112235
- FR-A1- 2 408 114
- FR-A1- 2 866 703
- GB-A- 1 319 857
- GB-A- 2 257 776

## Description

La présente invention concerne un dispositif de mise à feu pour un initiateur. Favorablement l'initiateur, électrique, sera un initiateur pyrotechnique, a priori pilotable. Celui-ci pourra être typiquement un inflammateur ou un détonateur. En particulier, le dispositif de mise à feu sera du type à permettre l'allumage de l'initiateur par la production de chaleur, notamment par effet Joule ou par rayonnement.

On connaît un détonateur à couche projetée qui permet d'amorcer un explosif secondaire de sécurité. Dans un tel détonateur, un conducteur électrique produit un plasma qui sert à propulser à haute vitesse un petit projectile délivrant l'onde de choc nécessaire à l'amorçage de l'explosif secondaire. Un tel détonateur nécessite une tension supérieure ou égale à 2 000 V et un temps de montée en tension inférieur à 1 µs,donc une alimentation électrique complexe et une connectique basse inductance très exigeante à l'emploi.

Cette tension particulièrement élevée permet au détonateur à couche projetée de répondre aux normes de sécurité du STANAG 4560 imposant notamment à l'initiateur de ne pas réagir quand un courant alternatif de 500 V (avec des pics de 710 V) est branché directement sur ses bornes, faute de quoi l'initiateur doit présenter une interruption mécanique de chaine pyrotechnique en aval du matériau énergétique.

Cependant cette tension particulièrement élevée présente l'inconvénient d'avoir un dispositif de mise à feu assez encombrant, limitant en conséquence l'emploi des détonateurs à couche projetée.

Par ailleurs, on connaît un détonateur optique dans lequel un faisceau laser émis par une source laser (de préférence, une diode laser) allume un explosif secondaire disposé dans un premier étage qui propulse un petit projectile délivrant l'onde de choc nécessaire à l'amorçage de l'explosif secondaire du second étage.

Un tel détonateur présente de nombreux avantages, notamment celui de nécessiter très peu d'énergie (une diode laser nécessite moins de 2 V et moins d'1 A pour émettre la lumière), d'être peu encombrant (la diode laser est moins encombrante qu'un convertisseur basse tension / haute tension), et d'être peu sensible à l'électricité statique (la fibre optique pouvant avoir plusieurs centaines de mètres de longueur, la diode laser peut être intégrée dans l'enceinte protégée du calculateur).

Cependant, l'ensemble « diode laser - fibre - initiateur opto-pyrotechnique » est assimilé pour la première fois à un initiateur électrique dans la troisième édition de la norme STANAG 4368 du fait que la diode laser est un composant électrique. En conséquence, vu que 2 V suffisent pour initier la diode laser, un tel détonateur ne peut rester insensible à une tension alternative de 500 V et, pour respecter la norme de sécurité du STANAG 4560 précité, il doit présenter une interruption de ligne optique en amont du matériau énergétique initié par la lumière laser.

Or un interrupteur optique disposé sur la fibre optique est encombrant, présente un coût supplémentaire et ne supporte pas les environnements sévères (mécaniques et thermiques) que subissent certains initiateurs.

La présente invention vise à réaliser un dispositif de mise à feu permettant à l'initiateur auquel il est associé d'être insensible aux tensions alternatives de 500 V (et donc de ne pas nécessiter une interruption de ligne), tout en étant d'un encombrement faible.
N02008/112235 divulgue le fait de protéger l'élément chauffant d'un initiateur par un élément électrique, basculant de lui-même d'un état isolant à un état conducteur, et ce seulement à partir d'une certaine tension à ses bornes. Mais cet élément électrique ne joue pas le rôle d'un interrupteur : l'interrupteur est ajouté en série à l'élément de protection. FR 2408114 et FR 2866703 font également référence au même type de protection que ci- dessus. Dans FR 2408114, qui divulgue un dispositif selon le préambule de la revendication 1, il s'agit de divers composants électroniques où le thyristor est utilisé comme interrupteur piloté par sa gâchette. Dans FR 2866703, l'élément est appelé micro-switch (micro-interrupteur) et se comprend comme un isolant claquable ou un éclateur.
Ainsi, est déjà connu un dispositif de mise à feu d'un initiateur, le dispositif comprenant un organe de mise à feu adapté à générer de la chaleur pour initier un matériau énergétique disposé dans l'initiateur, un interrupteur électrique disposé en série avec l'organe de mise à feu et passant d'un état ouvert à un état fermé par l'application à ses bornes d'une tension supérieure à une tension de fermeture.
Mais ceci ne répond pas à la problématique précitée posée.
Une solution proposée prévoit à cet égard que l'interrupteur électrique comprenne au moins un thyristor ayant une gâchette non utilisée et une tension de retournement correspondant (ie. égale) à la tension de fermeture.
Ainsi, c'est l'interrupteur lui-même qui va être l'élément de protection.

A noter également que dans WO2008/112235, il est à chaque fois fait mention de TVS et non de thyristor. Or, les TVS sont des composants différents (constitués de diodes à avalanche). Ils ont des tensions de retournement qui sont en l'espèce trop faibles.

En outre, dans les documents de l'art antérieur, le thyristor n'a été mentionné que dans sa fonction normale d'interrupteur piloté par sa gâchette. Il n'était pas utilisé en dehors de sa fonction nominale et de ses limites, contrairement à ce que prévoit l'invention.

On conseille que l'organe de mise à feu soit un élément résistif (pour un initiateur électrique) ou une diode laser (pour un initiateur optique).

Afin de répondre à la norme de sécurité du STANAG 4560, l'interrupteur électrique est choisi de façon à ce que sa tension de fermeture soit supérieure à 500 V (tension alternative), ce qui correspond à des pics de 710 V. En outre, afin d'avoir un encombrement le plus faible possible et une mise en oeuvre simple, l'interrupteur électrique est choisi de façon que sa tension de fermeture soit inférieure à 1 000 V.

D'autres particularités et avantages apparaîtront dans les modes de réalisation donnés à titre d'exemples non limitatifs et illustrés par les dessins mis en annexe dans lesquels :
- La figure 1 représente un schéma d'un dispositif de mise à feu conforme à un premier mode de réalisation, le dispositif comprenant, en série, un thyristor et une diode, la figure 1 comprenant également un diagramme représentant la tension U et la puissance lumineuse L en fonction de l'intensité I,
- La figure 2 représente un dispositif de mise à feu conforme à un second mode de réalisation, le dispositif comprenant, en série, un thyristor et un élément résistif, la figure 2 comprenant également un diagramme représentant la tension U en fonction de l'intensité I,
- La figure 3 représente l'intensité traversant le dispositif de mise à feu du premier mode de réalisation pour un courant alternatif ayant des pointes de 660 V ;
- La figure 4 représente l'intensité traversant le dispositif de mise à feu du premier mode de réalisation suite à l'application d'une tension de 800 V ;
- La figure 5 représente l'intensité traversant le dispositif de mise à feu du premier mode de réalisation suite à l'application d'une tension de 1000 V, et
- Les figures 6,7 représentent chacune un schéma d'un dispositif de mise à feu conforme à un autre mode de réalisation, le dispositif comprenant, en série, figure 6, un triac et une diode et, figure 7, un triac et un élément résistif.

L'invention concerne un dispositif de mise à feu 1 permettant l'allumage d'un initiateur électrique. Un tel initiateur peut servir à la mise à feu de pyromécanismes ou de propulseurs.

Sont concernés les dispositifs de mise à feu de poudre ou d'explosif.

Le dispositif de mise à feu 1 comprend un organe de mise à feu 2, 3 qui est adapté à générer de la chaleur permettant l'initiation d'un matériau énergétique disposé dans l'initiateur.

Dans le premier mode de réalisation, l'organe de mise à feu est une diode laser 2 qui permet de générer une lumière laser qui, après focalisation, permet d'allumer le matériau énergétique enfermé dans l'initiateur.

Comme illustré à la figure 1, la diode laser 2 commence à conduire le courant électrique à partir d'un seuil de tension (courbe Udl) et, à partir d'une intensité minimale la traversant, à émettre une lumière dont la puissance est proportionnelle à cette intensité (courbe L).

Dans le second mode de réalisation, l'organe de mise à feu est un élément résistif 3 (ici, une résistance électrique 3) qui génère, par effet Joule, de la chaleur permettant d'allumer le matériau énergétique enfermé dans l'initiateur.

Comme illustré à la figure 2, l'intensité traversant la résistance 3 est proportionnelle à la tension à ses bornes (courbe Ur), et la puissance délivrée est proportionnelle au carré de cette intensité.

Le dispositif de mise à feu 1 comprend également un interrupteur électrique 4 qui est monté en série avec l'organe de mise à feu 2, 3 et qui passe d'un état ouvert à un état fermé par l'application d'une tension supérieure à une tension de fermeture. De façon plus précise, l'interrupteur électrique 4 comprend (au moins) un thyristor 4 dont la gâchette n'est pas utilisée, avec une tension de retournement égale à la tension de fermeture. Dans les modes de réalisation des figures 1,2, l'interrupteur électrique 4 est un unique thyristor.

typiquement, un tel thyristor, est prévu pour être employé avec une tension inférieure à sa tension de retournement, et pour passer de son état ouvert à son état fermé par l'application d'une impulsion électrique sur sa gâchette. Dans la présente invention la gâchette n'est pas employée, la propriété du thyristor utilisée est le passage de son état ouvert à son état fermé suite à l'application, entre sa cathode et son anode, d'une tension supérieure à sa tension de retournement (cf. courbe Ut des figures 1 et 2).

Ainsi, le dispositif de mise à feu 1 conforme à la présente invention ne conduit pas de courant tant que la tension de fermeture de l'interrupteur électrique 4 n'est pas atteinte (cf. figures 3 et 4 où l'intensité le traversant reste nulle). Quand cette tension de fermeture est atteinte, le dispositif de mise à feu 1 se comporte comme l'organe de mise à feu 2, 3 seul avec une tension un peu plus élevée (cf. courbes U des figures 1 et 2). La figure 5 illustre le comportement d'un dispositif de mise à feu 1 suite à l'application d'une tension de 1 000 V à ses bornes: une fois que la tension a atteint la tension de retournement du thyristor à fonction d'interrupteur électrique 4 (ici, 900 V), un courant électrique traverse le dispositif, ce qui permet l'allumage de l'initiateur associé.

L'interrupteur électrique 4 et l'organe d'initiation 2, 3 peuvent être mis dans un même boîtier de façon à ne faire qu'un composant (avec uniquement deux connections sortant du boitier - la gâchette n'étant pas utilisée). L'interrupteur électrique 4 et l'élément chauffant 2, 3 peuvent être mis côte à côte ou fusionnés sur un même substrat.

L'utilisation d'un interrupteur électrique 4 dont la tension de fermeture (la tension de retournement dans le cas d'un thyristor) est supérieure aux pics de 710 V d'une tension alternative de 500 V permet de répondre à la norme de sécurité du STANAG 4560, sans qu'il y ait une rupture de ligne. De ce fait, un tel dispositif de mise à feu 1 permet d'avoir un initiateur d'une grande fiabilité et d'une grande sécurité de fonctionnement, de manipulation et de mise en oeuvre. En outre les coûts des interrupteurs électriques tels que les thyristors ou les triacs sont bas, ce qui permet de produire des initiateurs de très haute sécurité à un prix très inférieur à ceux qui existent actuellement sur le marché.

En outre, l'utilisation d'un interrupteur électrique 4 dont la tension de fermeture (la tension de retournement dans le cas d'un thyristor) est inférieure à 1 000 V permet d'avoir une mise en oeuvre simple et donc de miniaturiser le dispositif de mise à feu 1. Par exemple, il est possible d'employer un tel dispositif pour la mise à feu de quatre impulseurs embarqués dans un projectile dont le diamètre est de 30 mm.

Par ailleurs, afin d'avoir un circuit le plus petit possible, il est préférable de choisir un interrupteur électrique 4 dont la tension de retournement est à peine supérieure à celle autorisée par la réglementation (typiquement, à partir de 800 V).

Ces dispositifs de mise à feu pour initiateurs sont donc de la plus haute sécurité tout en n'étant pas de très haute énergie.

Ils permettent la mise à feu de détonateurs répondant aux normes STANAG 4187 et ne comprenant que des explosifs secondaires conformes aux normes STANAG 4170, ainsi que la mise à feu d'inflammateurs répondant aux normes STANAG 4368 et chargés en compositions pyrotechniques de sécurité. Pour rappel, un inflammateur est un dispositif de déclenchement qui produit une déflagration (combustion vive).

Dans le cas d'un initiateur optique (inflammateur ou détonateur), celui-ci peut être conforme à l'une des demandes EP 1 067 356, EP 1 067 357, EP 1 306 643 et EP 1 742 009.

Dans le cas d'un initiateur électrique, et plus précisément, dans le cas d'un détonateur, l'élément résistif 3 peut également être n'importe quel composant électronique passif (résistance ou condensateur) ou actif (diode ou transistor) permettant de transmettre son échauffement au matériau énergétique avec un bon rendement. L'effet Joule ne permettant pas d'amener un explosif secondaire à détoner, il est donc nécessaire d'utiliser un détonateur à deux étages avec une transition déflagration-détonation ou une transition choc-détonation. Pour des raisons de fiabilité, le fonctionnement en choc-détonation est préféré.

Ainsi, l'élément résistif peut être un condensateur au tantale qui présente les avantages d'être de petite taille, de pouvoir être facilement mis en oeuvre, et d'avoir deux courbes d'impédance différentes selon son sens d'utilisation : ce condensateur peut être assimilé à un diac quand on le sollicite en direct du fait qu'il présente une pente de résistance négative au-delà d'une limite, ou à une diode en direct quand on le sollicite en inverse du fait qu'il présente une pente de résistance positive au-delà d'un seuil.

Ainsi, par cette invention, l'initiateur auquel est associé le dispositif de mise à feu présente les trois avantages suivants : un fonctionnement fiable avec moins de 1 000 V (et donc une simplicité de mise en oeuvre), une tenue, avec succès et sans altération, aux tests de 500 V en courant alternatif, et un emploi de matières actives insensibles.

D'autres modes de réalisation sont possibles. Ainsi, l'interrupteur électrique pourrait être un triac.

Figures 6,7 on voit d'ailleurs un tel triac, de "TRIode for Alternating Current" (triode pour courant alternatif).

Les figures 6, 7 correspondent aux montages des figures 1,2, respectivement, à ceci près que le thyristor a été remplacé par le triac.

Le triac est un composant électronique équivalent à deux thyristors (ou SCR, de " semiconductor Controlled Rectifier» - redresseur commandé à semi-conducteur) montés en parallèle, mais tête bêche. Un triac est parfois appelé également thyristor bidirectionnel. Il présente les mêmes propriétés que celles d'un tel thyristor, et peut être ici employé de la même façon que le thyristor, en lieu et place de celui-ci, du moment qu'il présente la même valeur de tension de retournement. Il peut même être considéré comme plus pratique dans le cas d'un initiateur à élément résistif, puisqu'il peut être utilisé indifféremment dans les deux sens de circulation du courant et ne nécessite pas de repérage.

Ce qui précédemment a été présenté en relation avec le mode de fonctionnement du thyristor s'applique au triac.

Ainsi, figs. 6,7, on retrouve le dispositif de mise à feu 1 comprenant l'organe de mise à feu, respectivement 2 et 3, adapté à générer de la chaleur permettant l'initiation d'un matériau énergétique disposé dans l'initiateur électrique. Fig.6, l'organe de mise à feu est la diode laser 2. Fig.7, l'organe de mise à feu est l'élément résistif 3. Dans les deux cas, le dispositif de mise à feu 1 comprend également l'interrupteur électrique 4, qui comprend ici un Triac, et qui est monté en série avec l'organe de mise à feu 2, 3. Ce Triac passe donc d'un état ouvert à un état fermé par l'application d'une tension supérieure à une tension de fermeture.

## Revendications

1. Un dispositif de mise à feu (1) d'un initiateur, le dispositif comprenant un organe de mise à feu (2, 3) adapté à générer de la chaleur pour initier un matériau énergétique disposé dans l'initiateur, un interrupteur électrique (4) disposé en série avec l'organe de mise à feu (2,3) et passant d'un état ouvert à un état fermé par l'application à ses bornes d'une tension supérieure à une tension de fermeture, l'interrupteur électrique (4) comprenant au moins un thyristor, le dispositif étant **caractérisé en ce que** le thyristor a une gâchette non utilisée et une tension de retournement correspondant à la tension de fermeture.

2. Dispositif de mise à feu selon la revendication 1, **caractérisé en ce que** l'interrupteur électrique (4) comprend un seul thyristor.

3. Dispositif de mise à feu selon l'une des revendications précédentes, **caractérisé en ce que** l'interrupteur électrique (4) comprend un Triac.

4. Dispositif de mise à feu selon l'une des revendications précédentes, **caractérisé en ce que** la tension de fermeture est supérieure à une tension alternative de 500 V.

5. Dispositif de mise à feu selon l'une des revendications précédentes, **caractérisé en ce que** la tension de fermeture est inférieure à une tension de 1 000 V.

6. Dispositif de mise à feu selon l'une des revendications précédentes, **caractérisé en ce que** l'organe de mise à feu (2, 3) comprend une diode laser (2).

7. Dispositif de mise à feu selon l'une des revendications 1 à 5, **caractérisé en ce que** l'organe de mise à feu (2, 3) comprend un élément résistif (3).

8. Dispositif de mise à feu selon la revendication 7, **caractérisé en ce que** l'élément résistif (3) comprend une résistance.

9. Dispositif d'initiation selon la revendication 7, **caractérisé en ce que** l'élément résistif (3) comprend un condensateur au tantale.

10. Système d'initiation d'une chaîne pyrotechnique comprenant un dispositif de mise à feu (1) conforme à l'une des revendications précédentes, et un initiateur auquel est connecté le dispositif de mise à feu (2, 3).

11. Système d'initiation selon la revendication 10, **caractérisé en ce que** l'initiateur est un inflammateur.

12. Système d'initiation selon la revendication 10, **caractérisé en ce que** l'initiateur est un détonateur.

## Patentansprüche

1. Anzündvorrichtung (1) eines Initialzünders, wobei die Vorrichtung ein Anzündorgan (2, 3), das geeignet ist, Wärme zu erzeugen, um ein im Initialzünder angeordnetes energetisches Material zu initiieren, und einen Elektroschalter (4) enthält, der in Reihe mit dem Anzündorgan (2, 3) angeordnet ist und durch Anlegen einer Spannung höher als eine Schließspannung an seine Klemmen von einem offenen Zustand in einen geschlossenen Zustand übergeht, wobei der Elektroschalter (4) mindestens einen Thyristor enthält, wobei die Vorrichtung **dadurch gekennzeichnet ist, dass** der Thyristor eine nicht verwendete Steuerelektrode und eine Kippspannung hat, die der Schließspannung entspricht.

2. Anzündvorrichtung nach Anspruch 1, **dadurch gekennzeichnet, dass** der Elektroschalter (4) einen einzigen Thyristor enthält.

3. Anzündvorrichtung nach einem der vorhergehenden Ansprüche, **dadurch gekennzeichnet, dass** der Elektroschalter (4) einen Triac enthält.

4. Anzündvorrichtung nach einem der vorhergehenden Ansprüche, **dadurch gekennzeichnet, dass** die Schließspannung höher als eine Wechselspannung von 500 V ist.

5. Anzündvorrichtung nach einem der vorhergehenden Ansprüche, **dadurch gekennzeichnet, dass** die Schließspannung niedriger als eine Spannung von 1000 V ist.

6. Anzündvorrichtung nach einem der vorhergehenden Ansprüche, **dadurch gekennzeichnet, dass** das Anzündorgan (2, 3) einer Laserdiode (2) enthält.

7. Anzündvorrichtung nach einem der Ansprüche 1 bis 5, **dadurch gekennzeichnet, dass** das Anzündorgan (2, 3) ein Widerstandselement (3) enthält.

8. Anzündvorrichtung nach Anspruch 7, **dadurch gekennzeichnet, dass** das Widerstandselement (3) einen Widerstand enthält.

9. Initialzündvorrichtung nach Anspruch 7, **dadurch gekennzeichnet, dass** das Widerstandselement (3) einen Tantal-Kondensator enthält.

10. Initialzündsystem einer pyrotechnischen Kette, das eine Anzündvorrichtung (1) nach einem der vorhergehenden Ansprüche und einen Initialzünder enthält, mit dem die Anzündvorrichtung (2, 3) verbunden ist.

11. Initialzündsystem nach Anspruch 10, **dadurch gekennzeichnet, dass** der Initialzünder ein Anzünder ist.

12. Initialzündsystem nach Anspruch 10, **dadurch gekennzeichnet, dass** der Initialzünder ein Sprengzünder ist.

## Claims

1. Firing device (1) of an initiator, the device comprising a firing member (2, 3) suitable for generating heat to initiate an energetic material arranged in the initiator, an electrical switch (4) arranged in series with the firing member (2, 3) and switching from an open state to a closed state by the application to its terminals of a voltage higher than a closure voltage, the electrical switch (4) comprising at least one thyristor, the device being **characterized in that** the thyristor has an unused gate and a return voltage corresponding to the closure voltage.

2. Firing device according to Claim 1, **characterized in that** the electrical switch (4) comprises a single thyristor.

3. Firing device according to one of the preceding claims, **characterized in that** the electrical switch (4) comprises a triac.

4. Firing device according to one of the preceding claims, **characterized in that** the closure voltage is higher than an alternating voltage of 500 V.

5. Firing device according to one of the preceding claims, **characterized in that** the closure voltage is lower than a voltage of 1000 V.

6. Firing device according to one of the preceding claims, **characterized in that** that the firing member (2, 3) comprises a laser diode (2).

7. Firing device according to one of Claims 1 to 5, **characterized in that** the firing member (2, 3) comprises a resistive element (3).

8. Firing device according to Claim 7, **characterized in that** the resistive element (3) comprises a resistor.

9. Initiation device according to Claim 7, **characterized in that** the resistive element (3) comprises a tantalum capacitor.

10. Initiation system of a pyrotechnic chain comprising a firing device (1) conforming to one of the preceding claims, and an initiator to which the firing device (2, 3) is connected.

11. Initiation system according to Claim 10, **characterized in that** the initiator is a squib.

12. Initiation system according to Claim 10, **characterized in that** the initiator is a detonator.
